# FASCICULE DE BREVET EUROPEEN

(11) **EP 2 128 364 B1**
(45) Date de publication et mention de la délivrance du brevet: **05.12.2018**
(21) Numéro de dépôt: 07822940.8
(22) Date de dépôt: 20.09.2007
(51) Int. Cl.: E05B 65/464

(54) **SYSTÈME DE BLOCAGE POUR TIROIRS DE MEUBLES**
VERRIEGELUNGSSYSTEM FÜR MÖBELSCHUBLADEN
LOCKING SYSTEM FOR FURNITURE DRAWERS

(30) Priorité: 23.02.2007 ES 200700483
(43) Date de publication de la demande: 02.12.2009
(73) Titulaire: Ojmar S.A., 20870 Elgoibar (Gipuzkoa) (ES)
(72) Inventeur: SEVILLANO GIL, Benito, 20870 Elgoibar (Gipuzkoa) (ES)
(74) Mandataire: Urizar Barandiaran, Miguel Angel
(86) Numéro de dépôt international: PCT/ES2007/000533
(87) Numéro de publication internationale: WO 2008/102024

(56) Documents cités:
- EP-A2- 1 059 408
- EP-A2- 1 059 408
- DE-A1- 4 342 101
- DE-C1- 19 527 848
- DE-C1- 19 527 848
- DE-U1- 9 114 787
- GB-A- 2 220 026
- US-A- 4 447 098
- US-A- 4 447 098
- US-A- 5 074 627
- US-B1- 7 144 092

## Description

L'objet de l'invention est un système de blocage pour tiroirs de meubles, de ceux qui possèdent un boulon uni au tiroir ; ce boulon actionne un dispositif de blocage. Tous ces dispositifs de blocage sont corrélés entre eux au moyen d'une platine-base fixée au meuble et peuvent se déplacer de façon bidirectionnelle sur la platine-base.

Dans l'état actuel de la technique, il existe divers systèmes de blocage pour tiroirs de meubles, comme ceux qui, lorsque l'un des tiroirs est ouvert, déclenchent la fermeture autobloquante des autres tiroirs, pour éviter ainsi le basculement du meuble. En particulier, le brevet EP1059408, du même Demandeur, décrit un système de blocage pour ceux qui ont, uni au tiroir, un boulon qui actionne le dispositif de blocage correspondant ; tous ces dispositifs sont corrélés entre eux au moyen d'une platine- base fixée au meuble et sur laquelle :
a) sont montés plusieurs modules-support avec des dispositifs pour se déplacer, longitudinalement et de façon bidirectionnelle. Chaque module fixe un dispositif de blocage, avec des dispositifs pour son propre verrouillage ouvert ou fermé, en appliquant un effort linéaire d'une direction angulaire par rapport au déplacement du tiroir,
b) la direction de l'application de l'effort linéaire est orthogonale à la direction de déplacement du tiroir.

Le Brevet US7144092 divulgue un système de blocage pour tiroirs de meubles, de ceux qui possèdent un boulon uni à un tiroir actionnant un dispositif de blocage. Tous ces dispositifs sont corrélés entre eux au moyen d'une platine-base fixée au meuble et peuvent se déplacer de façon bidirectionnelle sur la platine-base dans lequel chaque dispositif de blocage est composé par, un levier, que doit être actionné par un boulon incorporé á un élément monobloc avec une surface de came (surface inclinée au dessus de l'élément monobloc) pour le boulon et un élément saillant à l'arrière en "T" pour pouvoir se déplacer sur la platine-base, et les éléments monoblocs s'ajustent entre eux; de façon à ce qu'en ouvrant un tiroir, le boulon correspondant actionne à chaque fois un levier de l'un des dispositifs de blocage.

Dans le système du Brevet US7144092, la distance entre les éléments monobloc est variable, et en conséquence toute perturbation, pour défaut ou d'usure, dans une des éléments du dispositif de blocage, fait que le boulon n'actionne pas le dispositif de blocage.

Dans le Brevet DE19527848 est décrit un armoire dan lequel, les tiroirs peuvent être retirés par des unités de retrait télescopiques fixées sur les parois latérales de l'armoire et portent un élément d'accouplement qui peut entrer en connexion efficace avec un élément de commande d'un dispositif de fermeture fixé sur une paroi latérale du armoire. Charge tiroir a une hauteur multiple par d'une hauteur basic. Le dispositif de fermeture comporte un rail de base avec une hauteur, ce qui correspond au nombre d'unités de hauteur déterminées par les tiroirs. Sur le rail de base (10), un nombre de glissières identiques (20) qui correspond aux tiroirs de double hauteur sont agencées. Un seul chemin de positionnement prédéterminé vers le haut sur le rail de base est prévu pour les unités glissières.

Le problème est résolu par le système selon l'invention.

Dans la demande la distance entre les éléments monobloc est constante parce que les éléments monobloc font butées entre eux.

Aussi dans la demande les éléments du système sont dimensionnés en fonction de la hauteur du monobloc.

Le système de blocage, selon l'invention, supprime le besoin d'inclure les modules-supports précités puisque dispositif de blocage lui-même incorpore les éléments pour se déplacer longitudinalement sur la platine-base.

Avec ce système de blocage, selon l'invention :
a) le meuble qui dispose des dispositifs de blocage possède des tiroirs à une hauteur (H) qui doit être multiple d'une dimension minimale (d1) prédéterminée.
b) chaque dispositif de blocage est composé de :
   b₁) un levier qui est actionné par le boulon du tiroir incorporé à
   b₂) un élément monobloc avec une surface de came pour le boulon et une partie saillante en forme de « T » pour son glissement sur la platine-base ;
c) la dimension (d1) doit être multiple de la hauteur (m) de chaque élément monobloc de chaque dispositif de blocage.
d) le boulon correspondant est placé sur le tiroir correspondant, à une distance (Z) du bord inférieur du tiroir (C) qui est multiple de la hauteur (m) de l'élément monobloc de chaque dispositif de blocage ;
e) tous les éléments monobloc précités sont disposés de façon à ce qu'ils s'ajustent entre eux
f) les éléments monoblocs font butée entre eux; de façon à ce qu'en ouvrant un tiroir (C), le boulon correspondant actionne à chaque fois un levier de l'un des dispositifs de blocage (D).

Afin de mieux comprendre l'objet de la présente invention, on représente sur les plans une forme préférentielle de réalisation pratique susceptible de changements accessoires, qui n'en dénaturent pas le concept.
La figure 1 est une vue en perspective qui représente schématiquement, le système de blocage pour tiroirs de meubles, objet de l'invention, avec ses composants de base.
La figure 2 est une vue en perspective et en détail d'un dispositif de blocage (D) avec ses composants et particularités; elle correspond à un exemple non limitatif de réalisation pratique.
La figure 3 est une vue en perspective qui représente l'élément monobloc (10), c'est-à-dire, le dispositif de blocage (D) de la figure 2 dépourvue du levier (3)
La figure 4 représente une vue schématisée en projection frontale d'un meuble (M) avec des tiroirs (C) ; les différentes dimensions (H) et la dimension prédéterminée (d1) y sont signalées.

Voici la description d'un exemple de réalisation pratique, non limitatif, de la présente invention :
Selon l'invention, le système de blocage pour tiroirs de meubles, employé surtout pour les meubles de bureau et similaires, assemble, en corrélation avec tous les tiroirs (C) d'un meuble (M), une platine-base (1), ou un autre système de guidage équivalent, fixée à son tour au meuble par des moyens (M) connus.

Sur la dite platine-base, plusieurs dispositifs de blocage (D) peuvent se déplacer de façon linéaire et bidirectionnelle.

À chaque tiroir (C) du meuble (M), correspond un boulon (B).

Ce système, selon l'invention, doit être complété; par exemple, par des éléments fixés sur la partie supérieure des dispositifs de blocage (D) pour qu'ils restent à leur place et par d'autres éléments qui doivent bloquer l'ensemble en position de verrouillage. Ces éléments ne font pas l'objet de cette invention.

Selon l'invention, la hauteur (H) des tiroirs (C) du meuble (M) doit toujours être multiple d'une dimension prédéterminée (d₁); c'est-à-dire que la dimension prédéterminée (d₁) est multipliée autant de fois (par un nombre entier) pour chaque hauteur (H) de chaque tiroir (C); cela fonctionne avec tous les tiroirs (C) quelle que soit la hauteur de chaque tiroir (C)- qui peut être la même (H) pour tous les tiroirs (C) ou différente -(H₁), (H₂), (H₃) pour un ou plusieurs tiroirs- figure 4.

Chaque dispositif de blocage (D) est composé d'un levier (3), actionné par le boulon (B) du tiroir (C) correspondant; d'un élément monobloc (10) qui définit une surface de came (20) pour ledit boulon (B) ; et d'une partie saillante (40) en forme de « T » qui sert de guidage pour son déplacement sur la platine-base (1).

La dimension prédéterminée (d₁) est, à son tour, multiple de la hauteur (m) de chaque élément monobloc.

Le boulon (B) est placé à une certaine distance (Z) du bord inférieur du tiroir (C). Cette distance (Z) est multiple de la hauteur (m) de chaque élément monobloc (10).

Grâce à cette structure et ces caractéristiques, les éléments monobloc (10) du système s'ajustent entre eux. A chaque fois que l'on ouvre un tiroir (C), son boulon (B) correspondant actionne un levier (3) de l'un des dispositifs de blocage (D).

## Revendications

1. Système de blocage pour tiroirs de meubles, de ceux dont le meuble (M) possède un boulon (B) uni à un tiroir (C) actionnant un dispositif de blocage (D), tous ces dispositifs sont corrélés entre eux au moyen d'une platine-base (1) fixée au meuble (M) et peuvent se déplacer de façon bidirectionnelle sur la platine-base (1), le système comprend:
a) le meuble (M) qui incorpore les dispositifs de blocage (D) possède des tiroirs (C) d'une hauteur (H) qui est multiple d'une dimension prédéterminée (d₁), la hauteur de chaque tiroir (C) peut être la même (H) pour tous les tiroirs (C) ou différente (H1) (H2) (H3) pour un ou plusieurs tiroirs
b) chaque dispositif de blocage (D) est composé par:
b₁) un levier (3), qui doit être actionné par un boulon (B) incorporé à:
b₂) un élément monobloc (10) avec une surface de came (20) pour le boulon (B) et un élément saillant à l'arrière en "T" pour pouvoir se déplacer sur la platine-base (1), la dimension prédéterminée (d1) est, à son tour, multiple de la hauteur (m) de chaque élément monobloc (10); de façon à ce que les éléments monoblocs (10) du système s'ajustent entre eux;
c) le boulon (B) est placé à une distance (Z) du bord inférieur du tiroir (C); cette distance doit être multiple de la hauteur (m) de l'élément monobloc (10), et
d) les éléments monoblocs (10) font butée entre eux;
de façon à ce qu'en ouvrant un tiroir (C), le boulon correspondant actionne à chaque fois un levier (3) de l'un des dispositifs de blocage (D).

## Patentansprüche

1. Verriegelungssystem für Möbelschubladen, entworfen für Möbel (M), die einen Bolzen (B) an einer Schublade (C) besitzen, der eine Verriegelungsvorrichtung (D) betätigt, alle diese Vorrichtungen sind über eine Basisplatine (1), die an dem Möbel (M) befestigt ist, miteinander verbunden und können bidirektional auf der Basisplatine (1) verschoben werden, das System umfassend:
a) das Möbelstück (M), das die Verriegelungsvorrichtung (D) beinhaltet, besitzt Schubladen (C) mit einer Höhe (H), die das Vielfache einer vorbestimmten Abmessung (d₁) ist, die Höhe jeder Schublade (C) kann gleich sein (H) für alle Schubladen (C) oder unterschiedlich (H1) (H2) (H3) für eine oder mehrere Schubladen
b) jede Verriegelungsvorrichtung (D) besteht aus:
b₁) einem Hebel (3), der über einen eingebauten Bolzen (B) betätigt werden muss:
b₂) ein Monoblock-Element (10) mit einer Nockenfläche (20) für den Bolzen (B) und einem aus der Rückseite herausragenden Element in "T"-Form, um sich auf der Basisplatine (1) verschieben zu können, die vorbestimmte Abmessung (d1) ist, gleichzeitig, das Vielfache der Höhe (m) jedes Monoblock-Elements (10); so, dass sich die Monoblock-Elemente (10) des Systems zueinander einstellen;
c) der Hebel (B) liegt in einem Abstand (Z) am unteren Rand der Schublade (C); dieser Abstand muss ein Vielfaches der Höhe (m) des Monoblock-Elements (10) sein, und
d) die Monoblock-Elemente (10) gehen zwischen sich bis zum Anschlag;
so dass beim Öffnen der Schublade (C) der entsprechende Bolzen jedes mal einen Hebel (3) einer der Verriegelungsvorrichtungen (C) betätigt.

## Claims

1. Locking system for furniture drawers designed for furniture (M) that have a bolt (B) joined to a drawer (C) which operates a locking device (D); all these devices correlate through a base plate (1) fastened to the furniture (M) and can move bidirectionally on said base plate (1); the system comprises:
a) the furniture (M) that incorporates the locking devices (D) has drawers (C) with a height (H) which is the multiple of a predetermined dimension (d₁); the height of each drawer (C) can be the same (H) for all the drawers (C) or different (H1) (H2) (H3) for one or more drawers
b) each locking device (D) consists of:
b₁) a lever (3), which must be operated by an incorporated bolt (B):
b₂) a monobloc element (10) with a cam surface (20) for the bolt (B) and a protruding element on the back part in "T" shape in order to move on the base plate (1); the predetermined dimension (d1) is, in turn, a multiple of the height (m) of each monobloc element (10); thus, the monobloc elements (10) of the system fit each other;
c) the bolt (B) is located at a distance (Z) from the lower edge of the drawer (C); this distance must be a multiple of the height (m) of the monobloc element (10), and
d) the monobloc elements (10) stop against each other;
thus, when opening the drawer (C), the corresponding bolt each time operates a lever (3) of one of the locking devices (C).
